# EUROPÄISCHE PATENTSCHRIFT

(11) **EP 1 106 353 B1**
(45) Veröffentlichungstag und Bekanntmachung des Hinweises auf die Patenterteilung: **05.02.2003**
(21) Anmeldenummer: 99122353.8
(22) Anmeldetag: 10.11.1999
(51) Int. Cl.: B41F 23/00

(54) **Verfahren und Vorrichtung zur Entstaubung von Bedruckstoff**
Method and device for the powder removal from a printing substrate
Procédé et dispositif pour le dépoussiérage d'un support d'impression

(43) Veröffentlichungstag der Anmeldung: 13.06.2001
(73) Patentinhaber: FISCHER & KRECKE GMBH & CO., 33609 Bielefeld (DE)
(72) Erfinder: Rahenkamp, Karl-Heinz, 33827 Werther (DE); Kolbe, Wilfried, Dr., 21483 Gülzow (DE); Terstegen, Manfred, 33613 Bielefeld (DE); Schirrich, Klaus, 33729 Bielefeld (DE)
(74) Vertreter: TER MEER STEINMEISTER & PARTNER GbR

(56) Entgegenhaltungen:
- EP-A- 0 672 526
- DE-A- 2 705 477
- DE-A- 3 740 044
- DE-A- 19 903 887
- DE-C- 50 672
- DE-C- 237 919
- DE-C- 243 851
- DE-U- 8 813 228
- NL-A- 7 903 999

## Beschreibung

Die Erfindung betrifft eine Vorrichtung zur Entstaubung von Bedruckstoff in Druckmaschinen sowie eine Flexodruckmaschine mit einer solchen Vorrichtung.

Beim Bedrucken von Papier und ähnlichen Bedruckstoffen ist die Oberfläche des bedruckten Papiers in der Regel nicht staubfrei. Vor allem bei hohen Druckgeschwindigkeiten führt dies zu einer schnellen Verschmutzung der Klischees oder Druckplatten, weil die Staubpartikel an den von der Druckfarbe feuchten Klischees haften bleiben und die Rasterungen oder allgemein die tiefer liegenden, nichtdruckenden Teile der Klischees zusetzen, so daß die Druckqualität schon nach relativ kurzer Zeit beeinträchtigt wird. Häufiges Waschen der Klischees führt zu kostspieligen Stillstandszeiten der Druckmaschine.

Es sind verschiedene Verfahren bekannt, mit denen der Bedruckstoff vor dem eigentlichen Druckvorgang entstaubt werden soll, beispielsweise mechanisches Abbürsten, Absaugen oder elektrostatische Entstaubung. Diese Verfahren erweisen sich jedoch oft als unzureichend. Weiterhin ist es bekannt, den Bedruckstoff mit einem Wischtuch abzuwischen. Da es sich bei diesen Wischtüchern um Verbrauchsmaterial handelt, entstehen jedoch verhältnismäßig hohe Kosten.

Vorrichtungen nach dem Oberbegriff des Anspruchs 1, bei denen eine befeuchtete Walze am Bedruckstoff abrollt, sind aus DE-C-237 919 und NL-A-79 03 999 bekannt.

Aufgabe der Erfindung ist es, eine kostengünstige Vorrichtung anzugeben, die eine wirksame Entstaubung von Bedruckstoffen in einer Druckmaschine ermöglicht.

Diese Aufgabe wird erfindungsgemäß gelöst durch eine Vorrichtung zur Entstaubung von Bedruckstoff in einer Druckmaschine, mit einer Walze, die mit oder ohne Schlupf am Bedruckstoff abrollt, einer Einrichtung zum Befeuchten der Oberfläche der Walze und einer am Umfang dieser Walze angeordneten Vorrichtung zum Entfernen des Staubes von der Walzenoberfläche, bei der die Walze eine Rasterwalze ist, die an ihrer Oberfläche ein Näpfchenraster aufweist, und die Einrichtung zum Befeuchten der Walze eine Kammerrakel ist.

Bei der Walze handelt es sich um eine Rasterwalze, wie sie in Flexodruckmaschinen als Farbauftragwalze eingesetzt wird. Solche Rasterwalzen weisen an ihrer Oberfläche ein feines Näpfchenraster auf und lassen sich daher in kontrollierter Weise mit Hilfe einer Kammerrakel befeuchten. Diese Rasterwalzen und die zugehörigen Kammerrakeln können baugleich mit den Rasterwalzen und Kammerrakeln sein, die in jedem Farbwerk einer Flexodruckmaschine vorhanden sind. Auf diese Weise läßt sich die Entstaubungsvorrichtung in kostengünstiger Weise mit Standardbauteilen realisieren.

Vorteilhafte Ausgestaltungen der Erfindung ergeben sich aus den Unteransprüchen.

Bei der erfindungsgemäßen Vorrichtung kann die zur Entstaubung dienende Rasterwalze aktiv angetrieben sein. Wenn die Walze eine Hohlwalze ist und/oder einen relativ kleinen Durchmesser aufweist, kann ihr Trägheitsmoment jedoch so gering sein, daß es möglich ist, die Walze lediglich passiv mitlaufen zu lassen. In beiden Fällen ist es möglich, durch gezielte Einstellung eines Schlupfes zwischen der Walzenoberfläche und dem Bedruckstoff die Entstaubungswirkung zu erhöhen. Bei einer mitlaufenden Walze kann der Schlupf beispielsweise durch den Bremseffekt erreicht werden, der unvermeidlich beim Abrakeln der Walzenoberfläche auftritt.

Bei der zum Befeuchten der Walze eingesetzten Flüssigkeit kann es sich um Wasser handeln, dem wahlweise geeignete Additive, z. B. Tenside, zugesetzt sein können, um die Adhäsionswirkung zu verbessern und/oder das Entfernen des Staubes von der Walzenoberfläche zu erleichtern.

Im folgenden werden Ausführungsbeispiele der Erfindung anhand der Zeichnungen näher erläutert.

Es zeigen:
- Figur 1: eine schematische Darstellung der wesentlichen Teile einer Flexodruckmaschine mit einer Vorrichtung zur Entstaubung des Bedruckstoffes; und
- Figur 2: eine schematische Darstellung einer abgewandelten Ausführungsform der Entstaubungsvorrichtung.

Figur 1 zeigt einen Gegendruckzylinder 10 einer Flexodruckmaschine, der von dem Bedruckstoff 12, beispielsweise einer Papierbahn, umschlungen ist. Weiterhin ist eines von mehreren Farbwerken 14 gezeigt, die am Umfang des Gegendruckzylinders 10 angeordnet sind und jeweils einen Druckzylinder 16, eine Auftragwalze 18 und eine Kammerrakel 20 zum Einfärben der Auftragwalze umfassen.

Bevor der Bedruckstoff 12 den Gegendruckzylinder 10 erreicht, läuft er über eine Entstaubungsvorrichtung 22, die in Figur 1 aus Gründen der Deutlichkeit übertrieben groß dargestellt ist. Diese Entstaubungsvorrichtung 22 weist eine Walze 24 auf. Der Bedruckstoff 12 läuft unter leichter Umlenkung über die Umfangsfläche der Walze 24, deren Umfangsgeschwindigkeit annährend mit der Bahngeschwindigkeit des Bedruckstoffs übereinstimmt. Da die Zugspannung des Bedruckstoffes in bekannter Weise geregelt wird, läuft der Bedruckstoff mit kontrollierter Andruckkraft über die Walze 24.

Bei der Walze 24 handelt es sich um eine der Rasterwalze 18 entsprechende Rasterwalze, die auf ihrer Oberfläche ein feines Raster von Näpfchen 26 aufweist, das in Figur 1 auf einem Teil des Umfangs dieser Walze übertrieben dargestellt ist. An den Umfang der Walze 24 ist auf der dem Bedruckstoff 12 entgegengesetzten Seite eine an sich bekannte Kammerrakel 28 angestellt, die hier jedoch nicht zum Einfärben, sondern zum Befeuchten der Walze 24 mit Wasser dient. Beim Durchlauf der Oberfläche der Walze 24 durch die Kammerrakel 28 werden geringe Wassermengen in den Näpfchen 26 zurückgehalten, so daß die Walze 24 in kontrollierter Weise befeuchtet wird. Die so befeuchtete Walzenoberfläche kommt dann mit dem Bedruckstoff 12 in Berührung, so daß der an dem Bedruckstoff haftende Staub aufgrund der größeren Adhäsionswirkung der feuchten Walze 24 auf die Walzenoberfläche übertragen wird.

In Rotationsrichtung hinter der Berührungszone zwischen dem Bedruckstoff 12 und der Walze 24 ist am Umfang der Walze 24 ein Rakelmesser 30 angeordnet, mit dem der an der Walzenoberfläche haftende Staub abgerakelt oder abgeschabt wird. Der so von der Walze 24 entfernte Staub fällt in eine Auffangwanne 32. Die Kammerrakel 28 wird über einen Zulauf 34 und einen Rücklauf 36 fortlaufend oder intervallweise mit Reinwasser durchspült. Im gezeigten Beispiel ist der Zulauf 34 als verlängerte Düse ausgebildet, die innerhalb der Rakelkammer zu einer Breitschlitzdüse verbreitert und auf die Umfangsfläche der Walze 24 gerichtet ist, so daß die Walze 24 auf ganzer Breite mit einem aus der Düse austretenden Wasserstrahl gewaschen wird. Hierdurch werden auf der Walzenoberfläche und/oder in den Näpfchen haftende Staubpartikel wirksam entfernt, so daß sie über den Rücklauf 36 mit abgeführt werden. Wahlweise kann das Entfernen der Staubpartikel von der Walze 24 auch allein mit Hilfe der Kammerrakel 28 bewirkt werden, so daß auf das Rakelmesser 30 verzichtet werden kann.

Figur 2 zeigt eine Entstaubungsvorrichtung 38, die ähnlich wie die Entstaubungsvorrichtung 22 gemäß Figur 1 eine Rasterwalze 24 und eine Kammerrakel 28 aufweist. Der Bedruckstoff 12 läuft hier jedoch unter leichter Ablenkung über eine Gegendruckwalze 40, die mit der Walze 24 einen Walzenspalt bildet. Der Druck in diesem Walzenspalt ist in bekannter Weise einstellbar.

In dem in Figur 2 gezeigten Beispiel rotiert die Walze 24 im Gegenuhrzeigersinn, und der Bedruckstoff läuft von unten nach oben durch den Walzenspalt. Wiederum ist in Rationsrichtung hinter der Berührungszone zwischen dem Bedruckstoff 12 und der Walze 24 ein Rakelmesser 30 angeordnet, mit dem der Staub von der Walzenoberfläche entfernt wird. Unterstützend ist hier eine Saugdüse 42 vorgesehen, die den mit Hilfe des Rakelmessers 30 von der Walzenoberfläche abgelösten Staub absaugt. Aufgrund der Befeuchtung der Walze 24 kann sich am Rakelmesser 30 ein "Kuchen" aus feuchtem Staub ansammeln, der dann mit Hilfe der Saugdüse 42 entfernt wird. Die Saugdüse 42 kann eine Breitschlitzdüse sein. Wahlweise kann es sich jedoch auch um ein Düsenrohr handeln, das in Axialrichtung der Walze 24 hin und her bewegt wird, so daß der Staub, der sich vor der Schneide des Rakelmessers 30 sammelt, periodisch abgesaugt wird.

## Patentansprüche

1. Vorrichtung zur Entstaubung von Bedruckstoff (12) in einer Druckmaschine, mit einer Walze (24), die mit oder ohne Schlupf am Bedruckstoff (12) abrollt, einer Einrichtung (28) zum Befeuchten der Oberfläche der Walze (24) und einer am Umfang dieser Walze angeordneten Einrichtung (30; 42) zum fortlaufenden Entfernen des Staubes von der Walzenoberfläche, **dadurch gekennzeichnet, daß** die Walze (24) eine Rasterwalze ist, die an ihrer Oberfläche ein Näpfchenraster (26) aufweist, und daß die Einrichtung zum Befeuchten der Walze (24) eine Kammerrakel (28) ist.

2. Vorrichtung nach Anspruch 1, **dadurch gekennzeichnet, daß** die Einrichtung zum fortlaufenden Entfernen des Staubes von der Walzenoberfläche ein Rakelmesser (30) ist.

3. Vorrichtung nach Anspruch 1 oder 2, **dadurch gekennzeichnet, daß** die Einrichtung zum fortlaufenden Entfernen des Staubes von der Walzenoberfläche eine Saugdüse (42) aufweist.

4. Flexodruckmaschine, **gekennzeichnet durch** eine Vorrichtung nach einem der Ansprüche 1 bis 3.

## Claims

1. Apparatus for removing dust from a printing material (12) in a printing machine, having a roller (24) which rolls in contact with the printing material (12) with or without slippage, having a device (28) for dampening the surface of the roller (24) and having a device (30; 42), which is arranged at the periphery of this roller, for the continuous removal of the dust from the roller surface, **characterised in that** the roller (24) is a grid roller which has a grid of indentations (26) at the surface thereof, and **in that** the device for dampening the roller (24) is a chamber doctor blade (28).

2. Apparatus according to claim 1, **characterised in that** the device for the continuous removal of the dust from the roller surface is a doctor blade (30).

3. Apparatus according to claim 1 or 2, **characterised in that** the device for the continuous removal of the dust from the roller surface has a suction nozzle (42).

4. Flexographic printing machine, **characterised by** an apparatus according to any one of claims 1 to 3.

## Revendications

1. Dispositif de dépoussiérage d'un support d'impression (12) dans une machine à imprimer, comportant un rouleau (24) qui roule avec ou sans glissement sur le support d'impression (12), un dispositif (28) pour humidifier la surface du rouleau (24) et un dispositif (30 ; 42) disposé sur la circonférence de ce rouleau pour éliminer en continu la poussière de la surface du rouleau, **caractérisé en ce que** le rouleau (24) est un rouleau tramé qui présente sur sa surface une trame de godets (26) et **en ce que** le dispositif d'humidification du rouleau (24) est une racle à peigne (28).

2. Dispositif selon la revendication 1, **caractérisé en ce que** le dispositif pour éliminer en continu la poussière de la surface du rouleau est une lame de raclage (30).

3. Dispositif selon la revendication 1 ou 2, **caractérisé en ce que** le dispositif pour éliminer en continu la poussière de la surface du rouleau comporte une buse d'aspiration (42).

4. Machine à imprimer flexographique **caractérisée par** un dispositif selon l'une des revendications 1 à 3.
